# EUROPÄISCHE PATENTSCHRIFT

(11) **EP 4 038 694 B1**
(45) Veröffentlichungstag und Bekanntmachung des Hinweises auf die Patenterteilung: **16.10.2024**
(21) Anmeldenummer: 20800000.0
(22) Anmeldetag: 01.10.2020
(51) Int. Cl.: H01R 4/48, H01R 12/53, H01R 12/58

(54) **DIREKTKONTAKTIERUNGSVORRICHTUNG ZUM FIXIEREN UND ELEKTRISCHEN KONTAKTIEREN EINES LEITERS AUF EINER LEITERPLATTE**
DIRECT CONTACTING DEVICE FOR FASTENING A CONDUCTOR ON A CIRCUIT BOARD AND PLACING THE CONDUCTOR IN ELECTRICAL CONTACT WITH THE CIRCUIT BOARD
DISPOSITIF DE MISE EN CONTACT DIRECT DESTINÉ À FIXER UN CONDUCTEUR SUR UNE CARTE DE CIRCUIT IMPRIMÉ ET À PLACER LE CONDUCTEUR EN CONTACT ÉLECTRIQUE AVEC LA CARTE DE CIRCUIT IMPRIMÉ

(30) Priorität: 02.10.2019 DE 102019126564
(43) Veröffentlichungstag der Anmeldung: 10.08.2022
(73) Patentinhaber: UNGER Kabel-Konfektionstechnik GmbH, 09465 Sehmatal - Sehma (DE)
(72) Erfinder: SCHUBERT, Mike, 09465 Sehmatal-Sehma (DE)
(74) Vertreter: Weidner Stern Jeschke
(86) Internationale Anmeldenummer: PCT/DE2020/200083
(87) Internationale Veröffentlichungsnummer: WO 2021/052544

(56) Entgegenhaltungen:
- EP-A2- 0 985 864
- DE-A1- 3 428 054
- DE-A1- 3 817 706
- GB-A- 719 416
- US-A- 2 634 472

## Beschreibung

Die Erfindung betrifft eine Direktkontaktierungsvorrichtung zum Fixieren und elektrischen Kontaktieren eines Leiters auf einer Leiterplatte, wobei die Leiterplatte eine die Leiterplatte vollständig durchdringende Öffnung und eine Kontaktierungsfläche aufweist, in welche die Direktkontaktierungsvorrichtung einführbar ist, mit einer Leiteraufnahme, einem Federwiderhaken und einem Abstandselement, sowie eine Leiterplatte und ein elektrisches Gerät.

In elektrischen Geräten ist es oftmals nötig, einen elektrischen Kontakt zwischen einer Leiterplatte, welche beispielsweise elektrische Bauteile aufweist, und einem Leiter, beispielsweise einer Litze, zu vermitteln.

Aus dem Stand der Technik ist klassisch ein Quetschen von Leitern auf einen elektrischen Kontakt mittels Schrauben bekannt. Durch den konstanten Druck der Klemmschraube kommt es jedoch langfristig zum Fließen des Leitermaterials, wodurch der Kontaktdruck und die Verbindungseigenschaften verschlechtert werden. Zudem ist das Schrauben eine sehr aufwendige Technologie, welche ein hohes Fehlerrisiko für die Fertigung birgt.

Auch das feste Verbinden mittels Löten ist aus dem Stand der Technik bekannt. Bei verlöteten Verbindungen kommt es jedoch über die Zeit zu einer Verschlechterung der Kontakteigenschaften durch Oxidation des Zinns. Dies kann die Funktion der Elektronik negativ beeinflussen. Weiterhin sind Lote meist teure Werkstoffe. Außerdem führt die beim Löten in die Leiterplatte eingebrachte Wärme bei Bauelementen und Leitern auf der Leiterplatte zu einer vorzeitigen Alterung, so dass ein Funktionsausfall begünstigt wird.

Als eine Alternative aus dem Stand der Technik ist die elektrische Direktkontaktierung bekannt, bei der beispielsweise mittels einer Anpressfeder eine Kraft auf die Kontaktfläche der Leiterplatte ausgeübt wird. Zum Vermitteln eines Kontakts muss dabei jedoch zunächst die Anpressfeder mittels eines Werkzeugs zurückgeschoben werden, etwa mittels eines Schraubenziehers, damit der Leiter, beispielsweise das abisolierte Ende einer Litze, eingeführt werden kann. Lediglich starre Leiter können ohne Zuhilfenahme eines Werkzeugs direkt gesteckt werden, ohne dass ein Aufdehnen der Feder notwendig wäre. Weiterhin bestehen derartige Vorrichtungen aus zahlreichen Bauteilen.

Auch bekannt im Stand der Technik sind sogenannte Einpresstechnologien von Stiftkontakten, welche dann mittels zusätzlicher Kontaktelemente die Durchkontaktierung von der Leiterplattenbahn auf die anzuschließenden Leiter realisiert. Diese Technik ist in der Anwendung aufwändig und benötigt mehrere Kontaktelemente. Zudem ergibt sich daraus häufig ein erhöhter elektrischer Durchleitungswiderstand.

Die US 2634472 A offenbart einen Halter, um ein Kabel oder ein anderes Bauteil auf einer Oberfläche aufzuklemmen. Ein Kontaktieren des Kabels ist hier jedoch nicht offenbart.

Die DE 3428054A1 beschreibt einen Rastverbinder, der als Klemmhalter ausgeführt ist und mittels zweiter Arme ein Kabel oder einen Leiter in einer Grundplatte verrastet. Hierbei werden Widerhaken genutzt.

Die EP 0985864 A2 offenbart ebenfalls einen Rastverbinder oder Klemmhalter, welcher mittels Widerhaken an zwei Armen in Löchern eines Trägers verrastet werden kann.

Die GB 719416 A beschreibt einen Halter für Kabel, welcher als Federklemme ausgebildet ist und ein entsprechendes Kabel umgreift.

Die DE 3817706 A1 offenbart eine Klemmfeder zum kontaktieren eines Leiters auf einer Grundplatte, der den Leiter mittels eines Durchbruchs in einem Grundkörper fixiert.

Aufgabe der Erfindung ist es, den Stand der Technik zu verbessern.

Gelöst wird die Aufgabe durch eine Direktkontaktierungsvorrichtung zum Fixieren und elektrischen Kontaktieren eines Leiters auf einer Leiterplatte, wobei die Leiterplatte eine die Leiterplatte vollständig durchdringende Öffnung, in welche die Direktkontaktierungsvorrichtung einführbar ist, und eine der Öffnung zugeordnete Kontaktierungsfläche aufweist, mit einer Leiteraufnahme, einem ersten Federwiderhaken, und einem Abstandselement, wobei das Abstandselement die Leiteraufnahme und den ersten Federwiderhaken entsprechend einer Stärke der Leiterplatte an der Öffnung beabstandet verbindet und der erste Federwiderhaken bei einem Einschieben in die Öffnung in einer Einschubposition mit einer ersten Ausdehnung einfedert und nach einem Durchschieben durch die Öffnung in eine Fixierposition mit einer zweiten, größeren Ausdehnung ausfedert, sodass das Abstandselement in der Öffnung angeordnet ist, und der in die Leiteraufnahme eingeführte Leiter mittels einer Kraft des ersten Federwiderhakens gegen die Leiterplatte geklemmt und ein elektrischer Kontakt des Leiters mit der Kontaktierungsfläche realisiert ist. Dabei weist die Leiteraufnahme eine Öse zum Hindurchführen des Leiters auf, wobei der Leiter mittels der Öse an die Kontaktierungsfläche pressbar ist

Durch die Verwendung der Direktkontaktierungsvorrichtung kann sich eine Anordnung ergeben, bei welcher sich ein Federwiderhaken auf eine Unterseite der Leiterplatte unterhalb der Öffnung befindet, ein Abstandselement innerhalb der Öffnung der Leiterplatte und die Leiteraufnahme mit einem eingeführten Leiter auf einer Oberseite der Leiterplatte. Die Direktkontaktierungsvorrichtung kann somit in der Öffnung der Leiterplatte fixiert sein, da der in der Leiteraufnahme angeordnete Leiter die Oberseite der Leiterplatte kontaktiert und somit einem Einschieben der Leiteraufnahme in die Öffnung entgegenwirkt. Weiterhin kann der Federwiderhaken in der Fixierposition eine Ausdehnung aufweisen, welche größer als die Öffnung ist.

Ein Kerngedanke der Erfindung basiert darauf, dass eine Direktkontaktierungsvorrichtung bereitgestellt wird, mit welcher ein Leiter auf einer Kontaktfläche einer Leiterplatte mechanisch befestigt wird, wobei die Direktkontaktierungsvorrichtung selbst mithilfe des Leiters sowie des Federwiderhakens in der Öffnung der Leiterplatte fixiert werden kann.

So werden zum mechanisch und elektrisch festen und zuverlässigen Verbinden des Leiters an der Leiterplatte keine Werkzeuge benötigt und die Direktkontaktierungsvorrichtung besteht aus wenigen oder sogar nur einem einzigen Bauteil.

Eine solche Öse kann auf einfache Weise den Leiter aufnehmen und mit ihren Randbereichen an die Kontaktierungsfläche pressen.

Eine "Öse" kann dabei jeder Durchbruch in der Direktkontaktierungsvorrichtung sein, beispielsweise ein Loch, eine Stanzung oder eine Bohrung.

Durch die vorliegende Art der Kontaktierung ergeben sich geringe Durchgangswiderstände, wodurch ein Wärmestress für Bauteile vermieden und eine Reduktion von Verlustleistung realisiert wird. Dadurch altern Bauelemente und Leiter weniger schnell.

Zum Verbinden eines abisolierten Leiters, insbesondere eines abisolierten Endes einer Litze, sind lediglich das Einstecken des Leiters in die Leiteraufnahme sowie anschließend ein Einstecken der Direktkontaktierungsvorrichtung in die Leiterplatte notwendig. Eine Direktkontaktierung erfolgt somit in zwei Schritten, wodurch eine Zeitersparnis realisiert werden kann.

Folgende Begriffe seien an dieser Stelle erläutert:

Ein "Fixieren" beschreibt die mechanische Befestigung des Leiters auf der Leiterplatte. Insbesondere kann damit ein Klemmen oder anderweitiges Befestigen im Sinne einer Zugentlastung, realisiert sein.

Ein "elektrisches Kontaktieren" beschreibt die Zusammenführung des Leiters, insbesondere eines metallischen Teils des Leiters mit einer dazu geeigneten Leiterbahn auf der Leiterplatte, sodass ein elektrischer Strom zwischen dem Leiter und der Leiterplatte oder Leiterbahn fließen kann.

Ein "Leiter" kann jedes Mittel oder jede Einrichtung sein, welche geeignet ist, elektrischen Strom zu leiten. Insbesondere kann ein solcher Leiter ein Kabel, ein Draht, eine Litze oder jedes andere geeignete Mittel sein. Insbesondere ist hier der leitende Teil eines beispielsweise solchen Kabels, also nicht die Isolierung Kabels oder der Litze, bezeichnet. Für die mechanische Funktion des Fixierens kann diese jedoch auch der Leiter mit Isolierung, also das Kabel als Ganzes sein.

Eine "Leiterplatte", welche auch als Platine bezeichnet wird, ist beispielsweise eine mit weiteren Bauteilen bestückte elektronische Leiterplatte, welche so zum Beispiel Widerstände, Kondensatoren oder Spulen aufweist. Die Bauelemente und elektrischen Verknüpfungen einer solche Leiterplatte werden auch als Schaltkreis bezeichnet.

Eine "Öffnung" bezeichnet einen Durchbruch, ein Loch oder einen Schlitz in der Leiterplatte. Diese Öffnung durchdringt die vollständige Dicke der Leiterplatte, lässt also beispielsweise eine Oberseite und eine Unterseite der Leiterplatte zueinander zugänglich werden.

Eine "Kontaktierungsfläche" ist beispielsweise eine metallische Fläche einer Leiterbahn, welche dazu geeignet und eingerichtet ist, mit dem Leiter in Kontakt zu treten und somit mit diesem elektrischen Strom auszutauschen.

Eine "Leiteraufnahme" kann beispielsweise ein Loch oder eine Klammer sein, mittels dem oder derer der Leiter aufgenommen, positioniert und/oder geführt ist.

Ein "Federwiderhaken" kann ein elastisch angeordneter Steg, ein Vorsprung oder eine anderweitig ausgeführte elastische Einrichtung an der Direktkontaktierungsvorrichtung sein, welche eingerichtet und dazu geeignet ist, als Rastelement, Klemmelement oder auf ähnliche Weise zu wirken. Ein solcher Federwiderhaken ist beispielsweise ein einstückig und elastisch angeformter Bestandteil der Direktkontaktierungsvorrichtung.

Ein "Abstandselement" kann jede Einrichtung sein, welche die Leiteraufnahme und den ersten Federwiderhaken voneinander beabstandet. Dies geschieht insbesondere entsprechend einer Stärke der Leiterplatte an der Öffnung. Dabei ist dieser Abstand entsprechend der Stärke der Leiterplatte so gewählt, dass die Leiteraufnahme durch das Abstandselement soweit von dem Federwiderhaken entfernt angeordnet ist, dass diese Entfernung gleich oder etwas geringer ist, als die Stärke der Leiterplatte an der Öffnung.

Eine "Einschubposition" ist jene Position der Direktkontaktierungsvorrichtung, in welcher der Federwiderhaken eingefedert ist. Damit nimmt die Direktkontaktierungsvorrichtung in dieser Einschubposition eine erste Ausdehnung, beispielsweise eine komprimierte Ausdehnung ein.

Eine "Fixierposition" ist jene Position, in welcher der erste Federwiderhaken ausgefedert ist. Dabei nimmt dieser Federwiderhaken eine zweite, größere Ausdehnung ein, sodass das Abstandselement in der Öffnung angeordnet und/oder fixiert ist. Weiterhin wird der in die Leiteraufnahme eingeführte Leiter in dieser Position mittels einer Kraft des ersten Federwiderhakens gegen die Leiterplatte geklemmt und zudem ein elektrischer Kontakt des Leiters mit der Kontaktierungsfläche realisiert.

Um die Direktkontaktierungsvorrichtung besonders sicher und zuverlässig und zudem einfach zu montieren zu gestalten, ist dem ersten Federwiderhaken ein zweiter Federwiderhaken zugeordnet, wobei der zweite Federwiderhaken bei seinem Ausfedern eine Kraft entgegen der Richtung einer Kraft eines Ausfederns des ersten Federwiderhakens erzeugt, sodass der erste Federwiderhaken und der zweite Federwiderhaken gemeinsam, insbesondere in gegenläufiger Wirkrichtung zueinander, wirksam sind.

Damit können beispielsweise Kräfte des ersten Federwiderhakens und des zweiten Federwiderhakens innerhalb der Direktkontaktierungsvorrichtung gegeneinander wirken, sodass die Direktkontaktierungsvorrichtung von einer Person relativ kraftfrei eingesetzt und montiert werden kann.

"Gegenläufige Wirkrichtung" bezeichnet hierbei einen Zustand, in dem die durch den ersten Federwiderhaken und den zweiten Federwiderhaken jeweils freigesetzten Kräfte gegeneinander wirken. Dabei muss diese Wirkung nicht mathematisch exakt in entgegengesetzten Richtungen sein, sondern im Wesentlichen gegenläufig und entgegengesetzt. Dies schließt eine Abweichung von -30° bis +30° ein. Winkelangaben beziehen sich hier auf einen Vollwinkel von 360°.

In einer Ausführungsform ist oder sind der erste Federwiderhaken und/oder der zweite Federwiderhaken in der Fixierposition gegenüber der Öffnung verjüngend zulaufend ausgebildet, sodass der Leiter pressend gegen die Leiterplatte geklemmt ist.

Damit ist sichergestellt, dass auch bei durch einen konstanten Druck der Direktkontaktierungsvorrichtung ausgelöstem Fließen des Werkstoffes des Leiters immer eine ausreichende Kraft auf diesen Leiter wirkt, sodass die Kontaktierung sicher beibehalten ist.

"Verjüngend zulaufend" bezeichnet hierbei eine Ausgestaltung, in welcher beispielsweise Endbereiche der Federwiderhaken oder des Federwiderhakens in Richtung der Öffnung so abgeschrägt oder angeschrägt ausgestaltet sind, dass die Kräfte der Federwiderhaken oder des Federwiderhakens mittels dieser schrägen Flächen gegenüber der Leiterplatte abgestützt ein zusätzliches Anpressen des Leiters auf die Kontaktfläche bewirken. Verformt sich nun der Leiter, beispielsweise durch dauerhafte Krafteinwirkung, so führt diese Ausgestaltung des Federwiderhakens oder der Federwiderhaken automatisch zu einer Positionsveränderung der Direktkontaktierungsvorrichtung, welche weiterhin den entsprechenden Anpressdruck auf den Leiter aufrechterhält.

"Pressend" bezeichnet hierbei einen Zustand, in welchem stets eine Kraft auf den Leiter wirkt, sodass nicht nur eine Fixierung, sondern auch ein Anpressen des Leiters an die Kontaktfläche der Leiterplatte erfolgt.

Um die Direktkontaktierungsvorrichtung besonders einfach montieren zu können, ist oder sind ein der Öffnung in der Einschubposition zugewandter Endbereich des ersten Federwiderhakens und/oder des zweiten Federwiderhakens sich verjüngend ausgebildet, sodass ein Einführen des Federwiderhakens in die Öffnung erleichtert ist.

"Verjüngend ausgebildet" beschreibt in diesem Fall eine geometrische Ausgestaltung, in welcher ein der Öffnung zugewandter Endbereich schmaler ausgebildet ist als beispielsweise ein Rest der Direktkontaktierungsvorrichtung. Insbesondere ist der Übergang von diesem Endbereich zu anderen Bereichen der Direktkontaktierungsvorrichtung gleichmäßig, beispielsweise in Form eines Keils, ausgebildet.

In einer weiteren Ausführungsform weist der Federwiderhaken eine einseitig offene Aussparung auf und Teile von Flanken der Aussparung sind zueinander im Wesentlichen reversibel biegbar, sodass sich eine federnde Wirkung des Federwiderhakens ergibt.

Eine solche Ausformung des Federwiderhakens erleichtert die Fertigung und macht das Bauteil besonders zuverlässig.

Eine "einseitig offene Aussparung" kann dabei Schlitzartig oder in Form einer Bucht ausgebildet sein, sodass sich ein von der Direktkontaktierungsvorrichtung abgegrenzter Teil derselben als Federwiderhaken ergibt.

Eine "Flanke", welche auch als Kante oder Rand bezeichnet sein kann, sind beispielsweise die sich ergebenden senkrecht zur Flächenausrichtung ausgerichteten Kanten des Federwiderhakens.

"Im Wesentlichen reversibel biegbar" bezeichnet hierbei einen Zustand, in welchem das Verhalten im Wesentlichen durch elastische Verformung und zu einem kleinen Anteil auch plastische Verformung zeigen kann. Beispielsweise dienet der plastische Anteil der Verformung dazu, ein Einführen der Direktkontaktierungsvorrichtung in die Öffnung der Leiterplatte zu erleichtern. Der elastische Anteil der Verformung führt dann dazu, dass der Federwiderhaken seine Funktion erfüllen kann, nämlich ausfedert.

Um die Direktkontaktierungsvorrichtung einfach und wirtschaftlich fertigen zu können, ist oder sind die Leiteraufnahme, der Federwiderhaken und/oder das Abstandselement mittels Stanzen oder Schneiden gefertigt. Zudem kann die Direktkontaktierungsvorrichtung durch eine andere geeignete Technologie gefertigt sein, beispielsweise zur Bearbeitung eines Bleches als Ausgangswerkstoff. Diese Technologie kann beispielsweise Laserschneiden, Wasserstrahlschneiden oder ein anderes geeignetes Bearbeitungsverfahren sein.

Die Direktkontaktierungsvorrichtung kann zudem aus einem Werkstoff mit Federeigenschaften gefertigt sein, der zudem beispielsweise ein Schwindverhalten nahe Null aufweist. Dies ist z.B. ein Metallblech, welches auch gehärtet oder anderweitig wärmebehandelt sein kann. Dadurch ist sichergestellt, dass die Federwiderhaken ihre Funktion sicher ausführen können und dennoch keine ungewünschte Geometrieänderung der Direktkontaktierungsvorrichtung durch Schwinden, Fließen oder ähnliche Verformung eintritt, sodass die Direktkontaktierungsvorrichtung passgenau montierbar ist. Eine solches Schwindverhalten ist biespielsweise gekennzeichnet durch eine Schwindung von weniger als 1%, insbesondere weniger als 0,5% oder weniger als 0,2%.

In einer weiteren Ausführungsform ist oder sind die Leiteraufnahme, der Federwiderhaken und/oder das Abstandselement mittels Biegen, Pressen oder Gießen, insbesondere mittels Spritzgusses, gefertigt.

Diese Verfahren gewährleisten ebenfalls eine wirtschaftliche Herstellung der Direktkontaktierungsvorrichtung.

Um die Kontaktierung noch sicherer zu gestalten, weist oder weisen die Leiteraufnahme, der Federwiderhaken und/oder das Abstandselement ein elektrisch leitfähiges Material, insbesondere ein Metall, auf. Zudem kann damit auch erreicht werden, dass eine elektrische Kontaktierung auch indirekt durchgeführt werden kann, indem die Direktkontaktierungsvorrichtung die Kontaktfläche kontaktiert und gleichzeitig den Leiter aufnimmt, elektrisch kontaktiert und fixiert.

Um auch Litzen, also Leiter, welche aus mehreren Einzelleitern bestehen, sicher aufnehmen zu können, weist die Leiteraufnahme einen Haken auf, wobei der Leiter mittels des Hakens an die Kontaktierungsfläche pressbar ist.

Ein "Haken" kann dabei jedes Element sein, welches den Leiter umgreift und an die Kontaktierungsfläche pressen kann. Ein solcher Haken kann auch ein entsprechend geformter Bereich der Direktkontaktierungsvorrichtung, beispielsweise ein umgebogener Bereich, sein.

In einem weiteren Aspekt wird die Aufgabe gelöst durch eine Leiterplatte, welche mittels einer Direktkontaktierungsvorrichtung gemäß der oben bezeichneten Ausführungsformen mit dem Leiter verbunden ist.

Eine solche Leiterplatte kann besonders einfach mit beispielsweise einer Vielzahl von Leitern verbunden werden, wenn eine entsprechende Vielzahl von Direktkontaktierungsvorrichtungen realisiert sind. Der Aufbau der Leiterplatte wird dadurch sehr einfach und günstig, weil keine zusätzlichen Bauteile erforderlich sind und je Leiter nur ein Durchbruch oder eine Öffnung in der Leiterplatte erstellt werden muss.

In einem weiteren Aspekt wird die Aufgabe gelöst durch ein elektrisches Gerät, welches eine Leiterplatte gemäß der oben bezeichneten Ausführungsform aufweist.

Ein solches elektrisches Gerät ist besonders einfach, zuverlässig und mit einer guten Möglichkeit zur Qualitätssicherung montierbar und daher besonders wirtschaftlich herstellbar. Zudem sind außer der Direktkontaktierungsvorrichtung keine zusätzlichen Bauteile notwendig.

Im Weiteren wird die Erfindung anhand von Ausführungsbeispielen näher erläutert. Es zeigen
- Figur 1: eine schematische Darstellung einer Direktkontaktierungsvorrichtung mit einer Litzenöse, einem Steg und einer Klemmfeder,
- Figur 2: die Direktkontaktierungsvorrichtung mit einem in die Litzenöse eingeführten abisolierten Ende einer Litze und einer der Direktkontaktierungsvorrichtung zugeordneten Öffnung einer Leiterplatte,
- Figur 3: die in die Öffnung der Leiterplatte eingeführte Direktkontaktierungsvorrichtung,
- Figur 4: eine schematische Darstellung einer Vorderseite einer alternativen Direktkontaktierungsvorrichtung mit einer Litzenöse, einem Langsteg und zwei Federnasen,
- Figur 5: eine schematische Darstellung einer Rückseite der alternativen Direktkontaktierungsvorrichtung mit der Litzenöse, dem Langsteg und den zwei Federnasen,
- Figur 6: die alternative Direktkontaktierungsvorrichtung mit einem in die Litzenöse eingeführten abisolierten Ende einer Litze und einer zugeordneten Öffnung einer Leiterplatte und
- Figur 7: die in die Öffnung der Leiterplatte eingeführte Direktkontaktierungsvorrichtung.

Eine Direktkontaktierungsvorrichtung 101 ist mittels Stanzen aus einem Blech gefertigt. Die Direktkontaktierungsvorrichtung 101 weist eine Litzenöse 103, einen Steg 105 und eine Klemmfeder 107 auf.

Die Litzenöse 103 weist einen Lochumfang auf, welcher im Wesentlichen dem Außenumfang eines abisolierten Endes 113 einer Litze 111 entspricht, wodurch das abisolierte Ende 113 der Litze 111 in die Litzenöse 103 eingeführt werden kann.

Der Steg 105 ist ein mittlerer Abschnitt der Direktkontaktierungsvorrichtung 101, welcher die Litzenöse 103 mit der Klemmfeder 107 verbindet. Der Steg 105 weist im Wesentlichen die gleiche Länge wie eine Tiefe einer Öffnung 109 einer Platine 106 auf. Diese Tiefe entspricht der Dicke der Platine 106 an der Öffnung 109. Die Öffnung 109 bildet jeweils oben und unten auf der Platine 106 zwei Längskanten 116 und zwei Kurzkanten 118.

Die Platine 106 weist an der der Litze 111 zugewandten Seite eine Leiterbahn, also eine elektrisch leitende Beschichtung auf. Diese Leiterbahn ist an weitere elektronische Bauteile (nicht gezeigt) angeschlossen, welche mittels der Litze 111 kontaktier werden sollen.

Die Klemmmfeder 107 weist ausgehend vom Steg 105 einen im Wesentlichen U-förmig ausgeformten Bereich 115 mit zwei nach außen abgewinkelten Schenkeln 112, 114 auf. Die Klemmfeder 107 ist an einem offenen Ende 108 durch einen nach innen gerichteten abgewinkelten Bereich 117 abgeschlossen. Damit ist die Klemmfeder 107 elastisch ausgebildet und kann durch eine äußere Kraft elastisch verformt werden. Dies geschieht, in dem der U-förmig ausgeformte Bereich 115 zusammengedrückt wird.

Ein äußerer Rand 119 und ein äußerer Rand 121 des abgewinkelten Bereichs 117 der Klemmfeder 107 laufen schräg in Richtung der Litzenöse 103 zu. Die Klemmfeder 107 ist derart ausgestaltet, dass die Klemmfeder 107 in einem ausgefederten Zustand breiter als eine Längsausrichtung 110 der Öffnung 109 der Platine 106 und in einem eingefederten Zustand schmaler als die Längsausrichtung 110 der Öffnung 109 der Platine 106 ist.

Im Weiteren wird der Kontaktierungsvorgang beschrieben:

Das abisolierte Ende 113 der Litze 111 wird in die Litzenöse 103 eingeschoben. Anschließend wird die mit der Litze 111 verbundene Direktkontaktierungsvorrichtung 101 von oben in die Öffnung 109 der Platine 106 eingeschoben. Dabei kontaktieren die Außenkanten der abgewinkelten Schenkel 112, 114 die Kurzkanten 118, wodurch die Klemmfeder 107 zusammengedrückt (eingefedert) wird. Sobald das Ende 120 der Schenkel 112, 118 die Öffnung 109 passiert hat, federt die Klemmfeder 107 ein und presst in einer Endposition das abisolierte Ende 113 der Litze 111 gegen die Oberseite der Platine 106.

Hierbei wird bereits ein elektrischer Kontakt zwischen dem abisolierten Ende 119 der Litze 111 und einer Kontaktfläche (nicht dargestellt) auf der Oberseite der Platine realisiert.

Eine Bewegung der Direktkontaktierungsvorrichtung 101 entgegen der ursprünglichen Einschubrichtung wird durch die Kontaktierung der Klemmfeder 107 mit der Unterseite der Platine verhindert, sodass die Klemmfeder 107 wie ein Federwiderhaken wirkt. Die Direktkontaktierungsvorrichtung 101 ist somit mit der Leiterplatte verrastet und die Direktkontaktierungsvorrichtung 101 und das abisolierte Ende der Litze 113 in der verrasteten Position fixiert. Für den Fall, dass die Litze 113 durch Fließen des Materials unter dem Druck der Direktkontaktierungsvorrichtung 101 an Durchmesser oder Form verliert und die Kraft die Litze 111 und damit die Kontaktierungsqualität sinken würde, stellt die Elastizität der Klemmfeder 111 mit dem schrägen Rand 119 und dem schrägen Rand 121 sicher, dass die Direktkontaktierungsvorrichtung 101 sich selbst nachspannt und weiterhin eine sichere Kontaktierung der Litze 111 an die Platine 106 erfolgt.

Eine alternative Direktkontaktierungsvorrichtung 201 weist eine Litzenöse 203, einen Langsteg 205 und zwei Federnasen 207 auf.

Die Litzenöse 203 weist einen Innenumfang auf, welcher größer als ein Außenumfang eines abisolierten Endes 113 einer Litze 111 ist, sodass das abisolierte Ende 113 der Litze 111 in die Litzenöse 203 eingeführt werden kann.

Die Direktkontaktierungsvorrichtung 201 ist mittels Stanzen aus einem Blech gefertigt. Auf Höhe der Litzenöse 203 weist die alternative Direktkontaktierungsvorrichtung 203 einen um 90° umgebogen Abschnitt 215 auf.

Die Direktkontaktierungsvorrichtung 201 ist W-förmig. Die beiden äußeren Schenkel sind als Federnasen 207 ausgebildet, der innere Bereich wird durch den zum Teil in der Mitte geteilten Langsteg 205 gebildet. Am oberen Ende des Langstegs 205 ist die Litzenöse 203 angeordnet.

Die Federnasen 207 sind ausgehend von der Verbindung mit dem Langsteg 205 um etwas weniger als 180° gebogen. An ihrem Ende 120 weisen die Federnasen 207 ein nach innen gebogenes Ende 217 auf.

Im Weiteren wird der Kontaktierungsvorgang beschrieben:

Das abisolierte Ende der Litze 113 wird in die Litzenöse 203 eingeschoben. Anschließend wird die lose mit der Litze 111 verbundene Direktkontaktierungsvorrichtung 201 von oben in eine Öffnung 209 der Platine 106 aus der ersten Alternativen eingeschoben. Auch hier kontaktieren die äußeren Kanten 223 der Direktkontaktierungsvorrichtung 201 die Kurzkanten 118, wodurch die Klemmfeder 107 zusammengedrückt (eingefedert) wird. Sobald das Ende 120 der Schenkel die Öffnung 209 passiert hat, federt die Klemmfeder 107 ein und presst in einer Endposition das abisolierte Ende 113 der Litze 111 gegen die Oberseite der Platine 106 und damit gegen die Leiterbahn, so dass diese sicher konaktiert wird

. Für den Fall, dass die Litze 111 durch Fließen des Materials unter dem Druck der Direktkontaktierungsvorrichtung 201 an Durchmesser oder Form verliert und die Kraft die Litze 111 und damit die Kontaktierungsqualität sinken würde, stellt die Elastizität der Federnasen 207 mit deren schräge gegenüber der Platine 106 auslaufenden Enden 217 sicher, dass die Direktkontaktierungsvorrichtung 201 sich selbst nachspannt und weiterhin eine sichere Kontaktierung der Litze 111 an die Platine 106 erfolgt.

### Bezugszeichenliste

- 101: Direktkontaktierungsvorrichtung
- 103: Litzenöse
- 105: Steg
- 106: Platine
- 107: Klemmfeder
- 108: Ende
- 109: Öffnung
- 110: Längsausrichtung
- 111: Litze
- 112: Schenkel
- 113: abisoliertes Ende
- 114: Schenkel
- 115: Bereich
- 116: Längskante
- 117: Bereich
- 118: Kurzkante
- 119: Rand
- 120: Knick
- 121: Rand
- 201: Direktkontaktierungsvorrichtung
- 203: Litzenöse
- 205: Langsteg
- 207: Federnase
- 209: Öffnung
- 211: Bereich
- 213: Bereich
- 215: Bereich
- 217: Ende
- 223: Kante

## Patentansprüche

1. Direktkontaktierungsvorrichtung (101, 201) zum Fixieren und elektrischen Kontaktieren eines Leiters (113) auf einer Leiterplatte (106), wobei die Leiterplatte eine die Leiterplatte vollständig durchdringende Öffnung (109, 209), in welche die Direktkontaktierungsvorrichtung einführbar ist, und eine der Öffnung (109, 209) zugeordnete Kontaktierungsfläche aufweist, mit einer Leiteraufnahme (103, 203), einem ersten Federwiderhaken (107, 207) und einem Abstandselement (105, 211), wobei das Abstandselement die Leiteraufnahme (103, 203) und den ersten Federwiderhaken (107, 207) entsprechend einer Stärke der Leiterplatte (106) an der Öffnung (109, 209) beabstandet verbindet und der erste Federwiderhaken (107, 207) bei einem Einschieben in die Öffnung (109, 209) in eine Einschubposition mit einer ersten Ausdehnung einfedert und nach einem Durchschieben durch die Öffnung (109, 209) in eine Fixierposition mit einer zweiten, größeren Ausdehnung ausfedert, sodass das Abstandselement (105, 211) in der Öffnung angeordnet ist, und der in die Leiteraufnahme eingeführte Leiter mittels einer Kraft des ersten Federwiderhakens gegen die Leiterplatte geklemmt und ein elektrischer Kontakt des Leiters mit der Kontaktierungsfläche realisiert ist, **dadurch gekennzeichnet, dass** die Leiteraufnahme (103, 203) eine Öse zum Hindurchführen des Leiters aufweist, wobei der Leiter (111, 113) mittels der Öse an die Kontaktierungsfläche pressbar ist.

2. Direktkontaktierungsvorrichtung gemäß Anspruch 1, **dadurch gekennzeichnet, dass** dem ersten Federwiderhaken (107, 207) ein zweiter Federwiderhaken (107, 207) zugeordnet ist, wobei der zweite Federwiderhaken (107, 207) bei seinem Ausfedern eine Kraft entgegen der Richtung einer Kraft eines Ausfederns des ersten Federwiderhakens (207) erzeugt, sodass der erste Federwiderhaken (107, 207) und der zweite Federwiderhaken (107, 207) gemeinsam, insbesondere in gegenläufiger Wirkrichtung zueinander, wirksam sind.

3. Direktkontaktierungsvorrichtung gemäß Anspruch 1 oder 2, **dadurch gekennzeichnet, dass** der erste Federwiderhaken (107, 207) und/oder der zweite Federwiderhaken (107, 207) in der Fixierposition gegenüber der Öffnung (109, 209) verjüngend zulaufend ausgebildet ist oder sind, sodass der Leiter (111) pressend gegen die Leiterplatte (106) geklemmt ist.

4. Direktkontaktierungsvorrichtung gemäß einem der vorherigen Ansprüche, **dadurch gekennzeichnet, dass** ein der Öffnung (109, 209)in der Einschubposition zugewandter Endbereich (117, 217) des ersten Federwiderhakens (107, 207) und/oder des zweiten Federwiderhakens (107, 207) sich verjüngend ausgebildet ist oder sind, sodass ein Einführen des Federwiderhakens (107, 207) in die Öffnung (109, 209) erleichtert ist.

5. Direktkontaktierungsvorrichtung gemäß einem der vorherigen Ansprüche, **dadurch gekennzeichnet, dass** der Federwiderhaken (107, 207) eine einseitig offene Aussparung aufweist und Teile von Flanken (119, 121) der Aussparung zueinander im Wesentlichen reversibel biegbar sind, sodass sich eine federnde Wirkung des Federwiderhakens (107, 207) ergibt.

6. Direktkontaktierungsvorrichtung gemäß einem der vorherigen Ansprüche, **dadurch gekennzeichnet, dass** die Leiteraufnahme (103, 203), der Federwiderhaken (107, 207) und/oder das Abstandselement (105, 211) mittels Stanzen oder Schneiden gefertigt ist oder sind.

7. Direktkontaktierungsvorrichtung gemäß einem der vorherigen Ansprüche, **gekennzeichnet durch** einen Werkstoff mit einer Schwindung von weniger als 1%, insbesondere weniger als 0,5% oder weniger als 0,2%.

8. Direktkontaktierungsvorrichtung gemäß einem der vorherigen Ansprüche, **dadurch gekennzeichnet, dass** die Leiteraufnahme (103, 202), der Federwiderhaken (107, 207) und/oder das Abstandselement (105, 211) mittels Biegen, Pressen oder Gießen, insbesondere Spritzguss, gefertigt ist oder sind.

9. Direktkontaktierungsvorrichtung gemäß einem der vorherigen Ansprüche, **dadurch gekennzeichnet, dass** die Leiteraufnahme (103, 202), der Federwiderhaken (107, 207) und/oder das Abstandselement (105, 211) ein elektrisch leitfähiges Material, insbesondere ein Metall, aufweist oder aufweisen.

10. Direktkontaktierungsvorrichtung gemäß einem der vorherigen Ansprüche, **dadurch gekennzeichnet, dass** die Leiteraufnahme (103, 203) einen Haken aufweist, wobei der Leiter (111, 113) mittels des Hakens an die Kontaktierungsfläche pressbar ist.

11. Leiterplatte (106) mit einem Leiter (111, 113) und mit einer Direktkontaktierungsvorrichtung (101, 201) gemäß einem der vorherigen Ansprüche, wobei die Leiterplatte (106) mittels der Direktkontaktierungsvorrichtung (101, 201) mit dem Leiter (111, 113) verbunden ist.

12. Elektrisches Gerät, welches eine Leiterplatte nach Anspruch 11 aufweist.

## Claims

1. Direct contacting device (101, 201) for fixing and electrically contacting a conductor (113) on a circuit board (106), wherein the circuit board comprises an opening (109, 209) which fully penetrates the circuit board and into which the direct contacting device can be introduced, and a contacting surface which is associated with the opening (109, 209), having a conductor receptacle (103, 203), a first spring barb (107, 207) and a spacer element (105, 211), wherein the spacer element connects the conductor receptacle (103, 203) and the first spring barb (107, 207) in a mutually spaced manner, at the opening (109, 209), according to a thickness of the circuit board (106), and the first spring barb (107, 207) extends with a first extension, upon insertion into the opening (109, 209), into a first insertion position, and, after being pushed through the opening (109, 209), compresses, with a second, greater extension, into a fixing position, such that the spacer element (105, 211) is arranged in the opening, and the conductor introduced into the conductor receptacle is clamped against the conductor plage by means of a force of the first spring barb, and electrical contact between the conductor and the contacting surface is achieved, **characterised in that** the conductor receptacle (103, 203) comprises an eye for guiding through the conductor, wherein the conductor (111, 113) can be pressed onto the contacting surface by means of the eye.

2. Direct contacting device according to claim 1, **characterised in that** the first spring barb (107, 207) is associated with a second spring barb (107, 207), wherein the second spring barb (107, 207), upon rebound, produces a force counter to the direction of a force of a rebound of the first spring barb (207), such that the first spring barb (107, 207) and the second spring barb (107, 207) are effective together, in particular in opposite directions of action from one another.

3. Direct contacting device according to either claim 1 or claim 2, **characterised in that** the first spring barb (107, 207) and/or the second spring barb (107, 207) is or are designed so as to taper in a narrowing manner, such that the conductor (111) is clamped against the conductor plate (106) in a pressing manner.

4. Direct contacting device according to any of the preceding claims, **characterised in that** an end region (117, 217) of the first spring barb (107, 207) and/or of the second spring barb (107, 207), that faces the opening (109, 209) in the insertion position, is or are designed to taper, such that insertion of the spring barb (107, 207) into the opening (109, 209) is facilitated.

5. Direct contacting device according to any of the preceding claims, **characterised in that** the spring barb (107, 207) comprises a recess that is open on one side, and parts of flanks (119, 121) of the recess are reversibly bendable relative to one another, such that a spring effect of the spring barb (107, 207) results.

6. Direct contacting device according to any of the preceding claims, **characterised in that** the conductor receptacle (103, 203), the spring barb (107, 207) and/or the spacer element (105, 211) is or are produced by means of punching or cutting.

7. Direct contacting device according to any of the preceding claims, **characterised by** a material having a shrinkage of less than 1%, in particular less than 0.5% or less than 0.2%.

8. Direct contacting device according to any of the preceding claims, **characterised in that** the conductor receptacle (103, 203), the spring barb (107, 207) and/or the spacer element (105, 211) is or are produced by means of bending, pressing or casting, in particular die casting.

9. Direct contacting device according to any of the preceding claims, **characterised in that** the conductor receptacle (103, 202), the spring barb (107, 207) and/or the spacer element (105, 211) comprises or comprise an electrically conductive material, in particular a metal.

10. Direct contacting device according to any of the preceding claims, **characterised in that** the conductor receptacle (103, 203) comprises a hook, wherein the conductor (111, 113) can be pressed onto the contacting surface by means of the hook.

11. Circuit board (106) comprising a conductor (111, 113) and comprising a direct contacting device (101, 201) according to any of the preceding claims, wherein the circuit board (106) is connected to the conductor (111, 113) by means of the direct contacting device (101, 201).

12. Electrical device which comprises a circuit board according to claim 11.

## Revendications

1. Dispositif de mise en contact directe (101, 201) pour fixer et mettre en contact électrique un conducteur (113) sur une plaquette imprimée (106), la plaquette imprimée présentant une ouverture (109, 209) traversant entièrement la plaquette imprimée, dans laquelle le dispositif de mise en contact directe peut être introduit, et une surface de mise en contact associée à l'ouverture (109, 209), avec un logement de conducteur (103, 203), un premier barbillon élastique (107, 207) et un élément d'espacement (105, 211), l'élément d'espacement reliant le logement de conducteur (103, 203) et le premier barbillon élastique (107, 207) de manière espacée en fonction d'une épaisseur de la plaquette imprimée (106) au niveau de l'ouverture (109, 209), et le premier barbillon élastique (107, 207), lors d'une insertion dans l'ouverture (109, 209), étant comprimé avec une première extension dans une position d'insertion et, après un passage à travers l'ouverture (109, 209), étant déployé dans une position de fixation avec une deuxième extension plus grande, de telle sorte que l'élément d'espacement (105, 211) est agencé dans l'ouverture, et le conducteur introduit dans le logement de conducteur étant serré contre la plaquette imprimée au moyen d'une force du premier barbillon élastique et un contact électrique du conducteur avec la surface de mise en contact étant réalisé, **caractérisé en ce que** le logement de conducteur (103, 203) présente un œillet pour le passage du conducteur, le conducteur (111, 113) étant pressé contre la surface de mise en contact au moyen de l'œillet.

2. Dispositif de mise en contact directe selon la revendication 1, **caractérisé en ce que** le premier barbillon élastique (107, 207) est associé à un deuxième barbillon élastique (107, 207), le deuxième barbillon élastique (107, 207) générant, lors de son déploiement, une force à l'encontre de la direction d'une force d'un déploiement du premier barbillon élastique (207), de telle sorte que le premier barbillon élastique (107, 207) et le deuxième barbillon élastique (107, 207) agissent ensemble, notamment dans des directions d'action opposées l'une par rapport à l'autre.

3. Dispositif de mise en contact directe selon la revendication 1 ou 2, **caractérisé en ce que** le premier barbillon élastique (107, 207) et/ou le deuxième barbillon élastique (107, 207) est ou sont réalisés sous forme effilée par rapport à l'ouverture (109, 209) dans la position de fixation, de telle sorte que le conducteur (111) est serré par pression contre la plaquette imprimée (106).

4. Dispositif de mise en contact directe selon l'une quelconque des revendications précédentes, **caractérisé en ce qu'**une zone d'extrémité (117, 217) du premier barbillon élastique (107, 207) et/ou du deuxième barbillon élastique (207) faisant face à l'ouverture (109, 209) dans la position d'insertion est réalisée sous forme effilée, de telle sorte qu'une introduction du barbillon élastique (107, 207) dans l'ouverture (109, 209) est facilitée.

5. Dispositif de mise en contact directe selon l'une quelconque des revendications précédentes, **caractérisé en ce que** le barbillon élastique (107, 207) présente un évidement ouvert d'un côté et des parties de flancs (119, 121) de l'évidement peuvent être pliées de manière essentiellement réversible les unes par rapport aux autres, de telle sorte qu'il en résulte une action élastique du barbillon élastique (107, 207) .

6. Dispositif de mise en contact directe selon l'une quelconque des revendications précédentes, **caractérisé en ce que** le logement de conducteur (103, 203), le barbillon élastique (107, 207) et/ou l'élément d'espacement (105, 211) est ou sont fabriqués par estampage ou par découpage.

7. Dispositif de mise en contact directe selon l'une quelconque des revendications précédentes, **caractérisé par** un matériau ayant un retrait inférieur à 1 %, notamment inférieur à 0,5 % ou inférieur à 0,2 %.

8. Dispositif de mise en contact directe selon l'une quelconque des revendications précédentes, **caractérisé en ce que** le logement de conducteur (103, 202), le barbillon élastique (107, 207) et/ou l'élément d'espacement (105, 211) est ou sont fabriqués au moyen d'un pliage, d'une compression ou d'un moulage, notamment un moulage par injection.

9. Dispositif de mise en contact directe selon l'une quelconque des revendications précédentes, **caractérisé en ce que** le logement de conducteur (103, 202), le barbillon élastique (107, 207) et/ou l'élément d'espacement (105, 211) présente ou présentent un matériau électriquement conducteur, notamment un métal.

10. Dispositif de mise en contact directe selon l'une quelconque des revendications précédentes, **caractérisé en ce que** le logement de conducteur (103, 203) présente un crochet, le conducteur (111, 113) pouvant être pressé contre la surface de mise en contact au moyen du crochet.

11. Plaquette imprimée (106) avec un conducteur (111, 113) et avec un dispositif de mise en contact directe (101, 201) selon l'une quelconque des revendications précédentes, la plaquette imprimée (106) étant reliée au conducteur (111, 113) au moyen du dispositif de mise en contact directe (101, 201) .

12. Appareil électrique, qui présente une plaquette imprimée selon la revendication 11.
